# FASCICULE DE BREVET EUROPEEN

(11) **EP 3 454 697 B1**
(45) Date de publication et mention de la délivrance du brevet: **08.04.2020**
(21) Numéro de dépôt: 17727295.2
(22) Date de dépôt: 11.05.2017
(51) Int. Cl.: A47F 7/30

(54) **STAND DE PERSONNALISATION DE MATELAS DE COUCHAGE FORMÉS D'AU MOINS UNE COUCHE**
STAND ZUR PERSONALISIERUNG VON MATRATZEN, DIE AUS MINDESTENS EINER SCHICHT BESTEHEN
STAND FOR PERSONALIZING MATTRESSES CONSISTING OF AT LEAST ONE LAYER

(30) Priorité: 13.05.2016 FR 1654302
(43) Date de publication de la demande: 20.03.2019
(73) Titulaire: Nation Literie, 75011 Paris (FR)
(72) Inventeur: GAMBLIN, Maurice, 02210 Armentières-sur-Ourcq (FR)
(74) Mandataire: Sayettat, Julien Christian
(86) Numéro de dépôt international: PCT/FR2017/051127
(87) Numéro de publication internationale: WO 2017/194885

(56) Documents cités:
- EP-A1- 2 638 830
- CN-U- 202 843 059
- FR-A1- 2 961 676
- US-A- 4 678 085
- Silk Road Trade: "Mattress Display Rack Functional Model", , 22 décembre 2015 (2015-12-22), page 1, XP054977379, Extrait de l'Internet: URL:https://www.youtube.com/watch?v=jDKMMV 5njOI [extrait le 2017-05-23]

## Description

L'invention concerne un stand de personnalisation de matelas de couchage formés d'au moins une couche.

Elle s'applique en particulier aux stands destinés à un usage commercial, notamment pour les magasins spécialisés dans la vente de literie ou plus généralement de meubles, afin de permettre à un client de sélectionner et d'essayer, éventuellement avec l'aide d'un vendeur, une structure de matelas adaptée à ses besoins, notamment à sa morphologie, ses éventuels problèmes de santé et/ou ses préférences en termes de fermeté de matelas.

Pour ce faire, on connaît des stands qui présentent un emplacement de stockage comprenant une pluralité de couches qui sont chacune équipées d'un cintre, lesdites couches étant accrochées à une structure supérieure par l'intermédiaire de leurs cintres respectifs en étant suspendues côte à côte en position verticale dans ledit emplacement de stockage.

En particulier, la structure supérieure peut comprendre au moins un rail sur lequel les cintres sont suspendus réversiblement en permettant le déplacement en suspension verticale des couches par coulissement le long dudit rail, ce qui permet de faciliter leur éventuelle sélection pour la composition d'un matelas de couchage personnalisé.

Par ailleurs, les stands présentent un emplacement d'essai dans lequel un sommier est disposé en position horizontale pour recevoir au moins une couche préalablement sélectionnée parmi les couches stockées, afin de composer un matelas personnalisé que le client peut directement essayer, notamment en s'allongeant sur ledit sommier pourvu dudit matelas.

Pour effectuer la composition du matelas à essayer, les couches sélectionnées sont déplacées manuellement entre les emplacements de stockage et d'essai, ce qui s'avère relativement fastidieux en pratique, notamment en raison du poids et de l'encombrement desdites couches. De ce fait, les possibilités d'essai de matelas par le client sont relativement limitées, en ce qu'il peut difficilement composer un matelas seul, et doit donc requérir l'aide d'au moins une autre personne, par exemple un vendeur, ce qui peut s'avérer difficile en cas de forte affluence dans le magasin. Un exemple de stand de personnalisation de matelas de couchage est connu de US 4,678,085.

L'invention vise à perfectionner l'art antérieur en proposant notamment un stand de personnalisation de matelas de couchage qui soit agencé pour permettre à un client ou à un vendeur de composer facilement et rapidement au moins un matelas personnalisé à essayer, et ainsi améliorer le potentiel de communication dudit stand.

A cet effet, l'invention propose un stand de personnalisation de matelas de couchage formés d'au moins une couche, ledit stand présentant un emplacement de stockage comprenant une pluralité de couches qui sont chacune équipées d'un cintre, lesdites couches étant accrochées à une structure supérieure par l'intermédiaire de leur cintre respectif en étant suspendues côte à côte en position verticale dans ledit emplacement de stockage, ledit stand présentant en outre un emplacement d'essai dans lequel un sommier est disposé pour recevoir au moins une couche préalablement sélectionnée parmi les couches stockées, le sommier étant monté dans l'emplacement d'essai entre une position verticale de sélection de couches et une position horizontale d'essai du matelas constitué de la superposition des couches sélectionnées, ledit sommier étant équipé d'au moins une glissière qui, en position verticale dudit sommier, est disposée en vis-à-vis de la structure supérieure, les cintres étant agencés pour permettre le déplacement en suspension verticale des couches sélectionnées depuis ladite structure supérieure vers ladite glissière puis le coulissement le long de ladite glissière desdites couches sélectionnées pour les superposer en suspension verticale sur le sommier en position verticale, ladite glissière étant solidarisée au sommier de sorte à entraîner conjointement et de façon réversible les couches superposées et ledit sommier entre ses positions verticale de sélection et horizontale d'essai.

D'autres particularités et avantages de l'invention apparaîtront dans la description qui suit, faite en référence aux figures annexées, dans lesquelles :
- les figures 1a, 1b représentent en perspective un stand de personnalisation de matelas de couchage selon l'invention, respectivement en perspective de face (figure 1a) et arrière (figure 1b) ;
- la figure 2 représente schématiquement une partie de la glissière verticale équipant la cloison latérale visible sur la figure 1b, ainsi que l'organe équipant le sommier et engagé dans ladite glissière verticale ;
- les figures 3a-3e représentent le stand des figures 1 durant plusieurs étapes successives de composition d'un matelas personnalisé, respectivement en position initiale, avec le sommier en position verticale de sélection et les couches de matelas rangées dans l'espacement de stockage (figure 3a), durant le déplacement de plusieurs couches sélectionnées depuis la structure supérieure vers la glissière du sommier (figure 3b), après la superposition en suspension verticale des couches sélectionnées sur le sommier (figure 3c), puis pendant (figure 3d) et après (figure 3e) le déplacement du sommier et des couches superposées en position horizontale d'essai du matelas ;
- les figures 4a et 4b représentent la structure des cintres équipant les couches de matelas, respectivement en perspective éclatée (figure 4a) et assemblée (figure 4b) ;
- la figure 5 représente schématiquement le principe de déplacement des couches en suspension verticale depuis la structure supérieure vers la glissière du sommier.

Dans cette description, les termes de positionnement dans l'espace sont pris en référence à la disposition des couches de matelas en suspension verticale. En particulier, les termes « supérieur » et « inférieur » sont relatifs à une disposition verticale respectivement proche et éloignée de la structure supérieure de l'emplacement de stockage, les termes « avant » et « arrière » étant relatifs au sens du déplacement d'une couche depuis ladite structure supérieure vers ladite glissière.

En relation avec ces figures, on décrit ci-dessous un stand de personnalisation de matelas de couchage formés d'au moins une couche.

Le stand est notamment destiné à un usage commercial, par exemple pour les magasins spécialisés dans la vente de literie ou plus généralement de meubles, afin de permettre à un client de sélectionner et d'essayer, éventuellement avec l'aide d'un vendeur, une structure de matelas adaptée à ses besoins, notamment à sa morphologie, ses éventuels problèmes de santé et/ou ses préférences en termes de fermeté de matelas.

Le stand présente un emplacement 1 de stockage comprenant une pluralité de couches 2 qui sont chacune équipées d'un cintre 3, lesdites couches étant accrochées à une structure supérieure 4 par l'intermédiaire de leur cintre 3 respectif en étant suspendues côte à côte en position verticale dans ledit emplacement de stockage.

Les couches 2 présentent toutes des géométries rectangulaires avec des faces principales de dimensions sensiblement identiques, mais qui présentent des différences en termes d'épaisseur, de matériau et/ou de fermeté. Par ailleurs, dans le mode de réalisation représenté, les couches 2 présentent chacune deux bords larges supérieur 2a et inférieur 2b et deux bords longs latéraux 2c, le bord large supérieur 2a étant solidarisé au cintre 3.

En particulier, les couches 2 présentent chacune une âme réalisée en un matériau d'épaisseur et de fermeté données, par exemple à base de latex, ladite âme étant disposée dans une enveloppe textile 5 dont le bord large supérieur 5a est solidarisé au cintre 3.

Pour faciliter l'identification des couches 2 stockées, notamment en vue de leur éventuelle sélection pour la composition d'un matelas, la structure supérieure 4 comprend au moins un rail 6 sur lequel les cintres 3 sont suspendus réversiblement en permettant le déplacement en suspension verticale des couches 2 dans l'emplacement de stockage 1 par coulissement le long dudit rail. En outre, comme représenté sur les figures 3, les couches présentent chacune une étiquette 7 solidarisée à leur bord latéral avant 2c, ladite étiquette pouvant notamment présenter des inscriptions relatives aux caractéristiques de ladite couche.

Le stand présente en outre un emplacement d'essai 8 dans lequel un sommier 9 est disposé pour recevoir au moins une couche 2 préalablement sélectionnée parmi les couches 2 stockées.

En relation avec les figures 1a-1b, 3a-3e, le stand comprend un bâti 10 dans lequel les emplacements de stockage 1 et d'essai 8 sont logés, ledit bâti présentant une géométrie de parallélépipède droit qui est partagée dans le sens longitudinal en deux portions avant et arrière sensiblement égales, les emplacements de stockage 1 et d'essai 8 étant logés dans respectivement la portion arrière et la portion avant.

En particulier, le bâti 10 présente un toit 11, dans lequel est ménagée notamment la structure supérieure 4 de l'emplacement de stockage 1, ainsi qu'un plancher 12, qui peut notamment être surélevé pour améliorer la visibilité du stand, et donc son potentiel de communication.

Le bâti 10 présente en outre deux cloisons verticales 13, 14 qui délimitent au moins une portion de respectivement une de ses faces latérales, au moins la face avant dudit bâti étant laissée ouverte afin de permettre l'accès à l'emplacement d'essai 8. Dans le mode de réalisation représenté, le bâti 10 présente une première cloison latérale 13 qui délimite totalement une première face latérale, ainsi qu'une deuxième cloison latérale 14 qui délimite uniquement la portion arrière de la deuxième face latérale, c'est-à-dire uniquement la face latérale de l'emplacement de stockage 1, la portion avant de ladite deuxième face latérale étant laissée ouverte pour augmenter la visibilité de l'emplacement d'essai 8.

Le sommier 9 est monté dans l'emplacement d'essai 8 entre une position verticale de sélection de couches (figures 3a-3c, 5) et une position horizontale d'essai du matelas constitué de la superposition des couches 2 sélectionnées (figure 3e).

En relation avec les figures, le sommier 9 présente une géométrie rectangulaire avec deux bords larges 9a, 9b et deux bords longs 9c, les bords larges 9a, 9b formant respectivement un bord de tête 9a et un bord de pied 9b dudit sommier.

Le sommier 9 comprend un habillage 15 qui s'étend depuis le bord de tête 9a pour former une tête dudit sommier, ledit habillage s'étendant verticalement - respectivement horizontalement - lorsque ledit sommier est en position horizontale - respectivement verticale. En variante, le sommier 9 peut également comprendre un tel habillage qui s'étend depuis le bord de pied 9b pour former un pied dudit sommier.

En particulier, le sommier 9 est agencé pour occuper sensiblement toute la portion du plancher 12 qui s'étend dans l'espacement d'essai 8 lorsqu'il est en position horizontale, l'habillage de tête 15 étant disposé verticalement en regard de la portion de la cloison latérale 13 délimitant ledit emplacement d'essai.

En outre, la portion du toit 11 de l'espacement d'essai 8 est agencée, notamment en présentant un évidement de dimensions suffisantes (voir figure 3d), pour permettre, lorsque le sommier 9 est en position verticale, la disposition de l'habillage de tête 15 en position horizontale en vis-à-vis de la structure supérieure 4 de l'emplacement de stockage 1.

Le stand présente en outre un dispositif motorisé de déplacement réversible du sommier 9 entre ses positions verticale et horizontale, ledit dispositif comprenant des moyens de soulèvement en position verticale d'un bord de tête 9a ou de pied 9b du sommier 9, et des moyens de roulement sur le sol du bord 9b, 9a opposé.

En relation avec la figure 1b, le dispositif est motorisé en comprenant un treuil électrique 16 qui est disposé dans la première cloison verticale 13, ainsi qu'un boîtier 17 de commande dudit treuil qui est solidarisé à ladite première cloison de manière à être accessible pour un client ou un vendeur, les moyens de soulèvement présentant :
- une courroie 18 avec une première extrémité solidarisée audit treuil et une deuxième extrémité solidarisée au bord de tête 9a du sommier 9 pour entraîner son soulèvement en position verticale par enroulement de ladite première extrémité autour dudit treuil ;
- au moins une poulie 19 qui est fixée en partie supérieure de la première cloison verticale 13, et dans laquelle passe la courroie 18.

En variante, le dispositif peut être mécanisé, notamment en prévoyant un contrepoids à la place du treuil électrique 16.

En particulier, l'emplacement d'essai 8 comprend une glissière verticale 20, notamment disposée dans la première cloison verticale 13, le bord de tête 9a étant équipé d'un organe 21 qui est engagé dans ladite glissière verticale pour guider ledit bord lors de son soulèvement réversible.

En relation avec la figure 2, l'organe 21 comprend un socle 22 qui est fixé, par exemple par soudure, au bord de tête 9a, ainsi qu'un bras 23 qui est monté coulissant dans la glissière verticale 20 au moyen de deux roues amortissantes 24, par exemple réalisées à base de caoutchouc. Le bras 23 comprend une première extrémité 23a montée en rotation horizontale sur le socle 22, ainsi qu'une deuxième extrémité 23b pourvu d'un orifice 25 pour la solidarisation audit bras de la deuxième extrémité de la courroie 18, afin de permettre le soulèvement du bord de tête 9a par traction de la courroie 18 sur ledit bras lors de son enroulement autour du treuil 16.

Par ailleurs, le dispositif comprend deux roues 26 qui sont solidarisées à chaque extrémité du bord de pied 9b, afin de permettre le roulement dudit bord de pied sur le plancher 12 lors du déplacement du sommier 9. En particulier, les roues 26 peuvent être motorisées.

En relation avec les figures 3a-3e et 5, le sommier 9 est en outre équipé d'au moins une glissière 27 qui, en position verticale dudit sommier, est disposée en vis-à-vis de la structure supérieure 4, les cintres 3 étant agencés pour permettre le déplacement en suspension verticale des couches 2 sélectionnées depuis ladite structure supérieure vers ladite glissière (figures 3b, 5), puis le coulissement le long de ladite glissière desdites couches sélectionnées pour les superposer en suspension verticale sur le sommier 9 en position verticale (figure 3c), la glissière 27 étant solidarisée au sommier 9 de sorte à entraîner conjointement et de façon réversible les couches 2 superposées et ledit sommier entre ses positions verticale de sélection et horizontale d'essai (figures 3d, 3e).

Ainsi, le client ou le vendeur peut composer facilement et rapidement au moins un matelas personnalisé à essayer, et ce sans avoir à porter les couches 2 sélectionnées entre les emplacements de stockage 1 et d'essai 8, ce qui permet de gagner du temps, et donc d'essayer, si besoin, un plus grand nombre de matelas personnalisés.

De façon avantageuse, la glissière 27 s'étend depuis le bord de tête 9a du sommier 9, ladite glissière s'étendant verticalement - respectivement horizontalement - lorsque ledit sommier est en position horizontale - respectivement verticale. En particulier, sur les figures 3, la glissière 27 est intégrée dans l'habillage 15 formant tête de sommier.

Comme représenté sur la figure 5, le rail 6 de la structure supérieure 4 s'étend parallèlement à la glissière 27 du sommier 9 en position verticale de sélection des couches 2, ledit rail et ladite glissière étant en outre espacés latéralement et verticalement lorsqu'ils sont en vis-à-vis dans ladite position verticale.

En variante, la structure supérieure 4 peut comprendre plusieurs rails 6 et/ou le sommier 9 peut être équipé de plusieurs glissières 27, lesdits rails et/ou lesdites glissières s'étendant dans un plan horizontal respectif lorsqu'ils sont en vis-à-vis dans la position verticale du sommier 9.

Par ailleurs, comme représenté sur la figure 5, les cintres 3 sont agencés pour permettre le déplacement en suspension verticale des couches 2 sélectionnées depuis le rail 6 vers la glissière 27 suivant une direction D perpendiculaire à celle dudit rail et de ladite glissière.

Pour ce faire, les cintres 3 comprennent chacun une branche supérieure 3a et une branche inférieure 3b, l'une des branches 3a, 3b étant engagée réversiblement sur le rail 6 lorsque la couche de matelas 2 portée par ledit cintre est stockée dans l'emplacement de stockage 1, l'autre branche 3b, 3a étant engagée réversiblement sur la glissière 27 du sommier 9 lors du déplacement en suspension verticale de ladite couche vers ladite glissière, la première branche 3a, 3b étant désengagée réversiblement dudit rail lors dudit déplacement.

Sur les figures 5, la glissière 27 du sommier 9 en position verticale est décalée verticalement sous le rail 6 de l'emplacement de stockage 1, de sorte que les branches supérieures 3a des cintres 3 sont agencées pour être engagées réversiblement sur ledit rail lorsque leurs couches 2 respectives sont stockées dans ledit emplacement de stockage, tandis que leurs branches inférieures 3b sont agencées pour être engagées réversiblement sur la glissière 27 du sommier 9 lors du déplacement desdites couches vers ladite glissière.

En particulier, les cintres 3 présentent une structure en S avec une branche supérieure 3a et une branche inférieure 3b, ainsi qu'une troisième branche 3c qui s'étend sous la branche inférieure 3b et à laquelle est solidarisé le bord supérieur 2a de la couche de matelas 2, les branches supérieure 3a et inférieure 3b présentant chacune une tranche inférieure 28 destinée à coulisser sur une surface supérieure de respectivement le rail 6 et la glissière 27 lors des déplacements respectifs de ladite couche dans l'emplacement de stockage 1 et sur le sommier 9 en position verticale, ainsi que lors des déplacements de ladite couche entre ledit emplacement de stockage et ledit sommier.

Par ailleurs, les cintres 3 sont agencés pour présenter, lors du déplacement en suspension verticale des couches 2 sélectionnées depuis le rail 6 vers la glissière 27, une position intermédiaire dans laquelle ils sont suspendus conjointement audit rail et à ladite glissière, ce qui permet notamment d'éviter la chute desdites couches lors dudit déplacement.

Pour ce faire, les branches supérieure 3a et inférieure 3b des cintres 3 présentent des longueurs suffisamment importantes, notamment sensiblement égales aux largeurs respectives du rail 6 et de la glissière 27, pour permettre de compenser le décalage horizontal formé entre ledit rail et ladite glissière lorsqu'ils sont en vis-à-vis.

En relation avec les figures 4a, 4b, les cintres 3 présentent chacun une armature centrale 29 de rigidification, notamment réalisée en acier, les faces de ladite armature étant chacune revêtues d'un plaquage décoratif 30, par exemple à base de hêtre ou d'aluminium.

En particulier, les cintres 3 présentent chacun deux patins 31, par exemple réalisés en Téflon®, qui sont disposés chacun sur les tranches inférieures respectives 28 des branches supérieure 3a et inférieure 3b pour faciliter leurs coulissements sur le rail 6 ou la glissière 27 et leurs déplacements entre ledit rail et ladite glissière, lesdits patins étant maintenus en place par la superposition de l'armature 29 et des plaquages décoratifs 30.

Par ailleurs, l'enveloppe 5 de la couche de matelas 2 comprend une boucle 32 formée par couture sur son bord large supérieur 5a et immobilisée dans une filière 33 en matériau métallique, notamment à base d'acier, au moyen d'un jonc 34 réalisé en bois et/ou en plastique et/ou en métal, ladite filière étant fixée par collage ou par soudure sous la troisième branche 3c, notamment au niveau de l'armature centrale 29, pour assurer la solidarisation de la couche de matelas 2 au cintre 3.

## Revendications

1. Stand de personnalisation de matelas de couchage formés d'au moins une couche (2), ledit stand présentant un emplacement de stockage (1) comprenant une pluralité de couches (2) qui sont chacune équipées d'un cintre (3), lesdites couches étant accrochées à une structure supérieure (4) par l'intermédiaire de leur cintre respectif (3) en étant suspendues côte à côte en position verticale dans ledit emplacement de stockage, ledit stand présentant en outre un emplacement d'essai (8) dans lequel un sommier (9) est disposé pour recevoir au moins une couche (2) préalablement sélectionnée parmi les couches (2) stockées, ledit stand étant **caractérisé en ce que** le sommier (9) est monté dans l'emplacement d'essai (8) entre une position verticale de sélection de couches (2) et une position horizontale d'essai du matelas constitué de la superposition des couches (2) sélectionnées, ledit sommier étant équipé d'au moins une glissière (27) qui, en position verticale dudit sommier, est disposée en vis-à-vis de la structure supérieure (4), les cintres (3) étant agencés pour permettre le déplacement en suspension verticale des couches (2) sélectionnées depuis ladite structure supérieure vers ladite glissière puis le coulissement le long de ladite glissière desdites couches sélectionnées pour les superposer en suspension verticale sur le sommier (9) en position verticale, ladite glissière étant solidarisée au sommier (9) de sorte à entraîner conjointement et de façon réversible les couches (2) superposées et ledit sommier entre ses positions verticale de sélection et horizontale d'essai.

2. Stand selon la revendication 1, **caractérisé en ce que** la glissière (27) s'étend depuis un bord de tête (9a) ou de pied (9b) du sommier (9), ladite glissière s'étendant verticalement - respectivement horizontalement - lorsque ledit sommier est en position horizontale - respectivement verticale.

3. Stand selon l'une des revendications 1 ou 2, **caractérisé en ce que** la structure supérieure (4) comprend au moins un rail (6) sur lequel les cintres (3) sont suspendus en permettant le déplacement en suspension verticale des couches (2) dans l'emplacement de stockage (1) par coulissement le long dudit rail.

4. Stand selon la revendication 3, **caractérisé en ce qu'**un rail (6) de la structure supérieure (4) s'étend parallèlement à une glissière (27) du sommier (9) en position verticale de sélection des couches (2).

5. Stand selon la revendication 4, **caractérisé en ce qu'**un rail (6) et une glissière (27) sont espacés latéralement et décalés verticalement lorsqu'ils sont en vis-à-vis dans la position verticale du sommier (9).

6. Stand selon l'une des revendications 4 ou 5, **caractérisé en ce que** la structure supérieure (4) comprend plusieurs rails (6) et/ou le sommier (9) est équipé de plusieurs glissières (27), lesdits rails et/ou lesdites glissières s'étendant dans un plan horizontal respectif lorsqu'ils sont en vis-à-vis dans la position verticale du sommier (9).

7. Stand selon l'une quelconque des revendications 4 à 6, **caractérisé en ce que** les cintres (3) sont agencés pour permettre le déplacement en suspension verticale des couches (2) sélectionnées depuis un rail (6) vers une glissière (27) suivant une direction (D) perpendiculaire à celle dudit rail et de ladite glissière.

8. Stand selon l'une quelconque des revendications 1 à 7, **caractérisé en ce que** les cintres (3) sont agencés pour, lors du déplacement en suspension verticale des couches (2) sélectionnées depuis la structure supérieure (4) vers la glissière (27), présenter une position intermédiaire dans laquelle ils sont suspendus conjointement à ladite structure supérieure et à ladite glissière.

9. Stand selon l'une quelconque des revendications 1 à 8, **caractérisé en ce que** les cintres (3) comprennent chacun une branche supérieure (3a) et une branche inférieure (3b), l'une des branches (3a) étant engagée réversiblement sur la structure supérieure (4) lorsque la couche de matelas (2) est stockée dans l'emplacement de stockage (1), l'autre branche (3b) étant engagée réversiblement sur la glissière (27) du sommier (9) lors du déplacement en suspension verticale de ladite couche vers ladite glissière, la première branche (3a) étant désengagée réversiblement de ladite structure supérieure lors dudit déplacement.

10. Stand selon la revendication 9, **caractérisé en ce qu'**un bord supérieur (2a) de la couche (2) est solidarisé sous la branche inférieure (3b).

11. Stand selon l'une quelconque des revendications 1 à 10, **caractérisé en ce qu'**il présente un dispositif (16) de déplacement réversible du sommier (9) entre ses positions verticale de sélection et horizontale d'essai.

12. Stand selon la revendication 11, **caractérisé en ce que** le dispositif (16) comprend des moyens (18) de soulèvement en position verticale d'un bord de tête (9a) ou de pied (9b) du sommier (9), et des moyens (26) de roulement sur le sol du bord opposé (9a, 9b).

13. Stand selon la revendication 12, **caractérisé en ce que** l'emplacement d'essai (8) comprend une glissière verticale (20), le bord (9a, 9b) du sommier (9) étant équipé d'un organe (21) qui est engagé dans ladite glissière pour guider ledit bord lors de son soulèvement réversible.

## Patentansprüche

1. Stand zur Personalisierung von Liegematratzen, gebildet von mindestens einer Schicht (2), wobei der Stand eine Lagerstelle (1) aufweist, umfassend eine Vielzahl von Schichten (2), die jeweils mit einem Bügel (3) ausgestattet sind, wobei die Schichten anhand ihrer jeweiligen Bügels (3) an einer oberen Struktur (4) angehängt sind, indem sie nebeneinander in vertikaler Position in der Lagerstelle aufgehängt sind, wobei der Stand ferner eine Teststelle (8) aufweist, in der ein Bettrahmen (9) angeordnet ist, um mindestens eine zuvor aus den gelagerten Schichten (2) ausgewählte Schicht (2) aufzunehmen, wobei der Stand **dadurch gekennzeichnet ist, dass** der Bettrahmen (9) in der Teststelle (8) zwischen einer vertikalen Auswahlposition von Schichten (2) und einer horizontalen Testposition der Matratze, bestehend aus der Übereinanderlagerung der ausgewählten Schichten (2), angebracht ist, wobei der Bettrahmen mit mindestens einer Gleitschiene (27) ausgestattet ist, die in vertikaler Position des Bettrahmens gegenüber der oberen Struktur (4) angeordnet ist, wobei die Bügel (3) eingerichtet sind, um die Verlagerung der ausgewählten Schichten (2) in vertikaler Aufhängung von der oberen Struktur zu der Gleitschiene, dann das Gleiten der ausgewählten Schichten entlang der Gleitschiene zu gestatten, um sie in vertikaler Aufhängung über dem Bettrahmen (9) in vertikaler Position übereinanderzulegen, wobei die Gleitschiene mit dem Bettrahmen (9) derart fest verbunden ist, dass die übereinanderliegenden Schichten (2) und der Bettrahmen zwischen ihrer vertikalen Auswahl- und horizontalen Testposition gemeinsam und reversibel bewegt werden.

2. Stand nach Anspruch 1, **dadurch gekennzeichnet, dass** sich die Gleitschiene (27) ab einem Kopf- (9a) oder Fußrand (9b) des Bettrahmens (9) erstreckt, wobei sich die Gleitschiene vertikal - beziehungsweise horizontal - erstreckt, wenn der Bettrahmen in horizontaler - beziehungsweise vertikaler - Position ist.

3. Stand nach einem der Ansprüche 1 oder 2, **dadurch gekennzeichnet, dass** die obere Struktur (4) mindestens eine Schiene (6) umfasst, an welcher die Bügel (3) bei Gestattung der vertikal aufgehängten Verlagerung der Schichten (2) in der Lagerstelle (1) durch Gleiten entlang der Schiene angehängt sind.

4. Stand nach Anspruch 3, **dadurch gekennzeichnet, dass** sich in vertikaler Auswahlposition der Schichten (2) eine Schiene (6) der oberen Struktur (4) parallel zu einer Gleitschiene (27) des Bettrahmens (9) erstreckt.

5. Stand nach Anspruch 4, **dadurch gekennzeichnet, dass** eine Schiene (6) und eine Gleitschiene (27) seitlich beabstandet und vertikal versetzt sind, wenn sie in der vertikalen Position des Bettrahmens (9) gegenüber sind.

6. Stand nach einem der Ansprüche 4 oder 5, **dadurch gekennzeichnet, dass** die obere Struktur (4) mehrere Schienen (6) umfasst und/oder der Bettrahmen (9) mit mehreren Gleitschienen (27) ausgestattet ist, wobei sich die Schienen und/oder die Gleitschienen in einer jeweiligen horizontalen Ebene erstrecken, wenn sie in der vertikalen Position des Bettrahmens (9) gegenüber sind.

7. Stand nach einem der Ansprüche 4 bis 6, **dadurch gekennzeichnet, dass** die Bügel (3) eingerichtet sind, um die vertikal aufgehängte Verlagerung der ausgewählten Schichten (2) von einer Schiene (6) zu einer Gleitschiene (27) gemäß einer Richtung (D) zu gestatten, die senkrecht zu der der Schiene und der Gleitschiene ist.

8. Stand nach einem der Ansprüche 1 bis 7, **dadurch gekennzeichnet, dass** die Bügel (3) eingerichtet sind, um bei der vertikal aufgehängten Verlagerung der ausgewählten Schichten (2) von der oberen Struktur (4) zu der Gleitschiene (27) eine Übergangsposition aufzuweisen, in welcher sie zusammen an der oberen Struktur und an der Gleitschiene aufgehängt sind.

9. Stand nach einem der Ansprüche 1 bis 8, **dadurch gekennzeichnet, dass** die Bügel (3) jeweils einen oberen Schenkel (3a) und einen unteren Schenkel (3b) umfassen, wobei einer von den Schenkeln (3a) auf der oberen Struktur (4) reversibel eingesetzt ist, wenn die Matratzenschicht (2) in der Lagerstelle (1) gelagert ist, wobei der andere Schenkel (3b) bei der vertikal aufgehängten Verlagerung der Schicht zu der Gleitschiene auf der Gleitschiene (27) des Bettrahmens (9) reversibel eingesetzt ist, wobei der erste Schenkel (3a) bei der Verlagerung aus der oberen Struktur reversibel gelöst ist.

10. Stand nach Anspruch 9, **dadurch gekennzeichnet, dass** ein oberer Rand (2a) der Schicht (2) unter dem unteren Schenkel (3b) fest verbunden ist.

11. Stand nach einem der Ansprüche 1 bis 10, **dadurch gekennzeichnet, dass** er eine Vorrichtung (16) zur reversiblen Verlagerung des Bettrahmens (9) zwischen seiner vertikalen Auswahl- und horizontalen Testposition aufweist.

12. Stand nach Anspruch 11, **dadurch gekennzeichnet, dass** die Vorrichtung (16) Aufrichtmittel (18) eines Kopf- (9a) oder Fußrandes (9b) des Bettrahmens (9) in vertikale Position und Rollmittel (26) auf dem Boden des gegenüberliegenden Randes (9a, 9b) umfasst.

13. Stand nach Anspruch 12, **dadurch gekennzeichnet, dass** die Teststelle (8) eine vertikale Gleitschiene (20) umfasst, wobei der Rand (9a, 9b) des Bettrahmens (9) mit einer Einrichtung (21) ausgestattet ist, die in die Gleitschiene eingesetzt ist, um den Rand bei seiner reversiblen Aufrichtung zu führen.

## Claims

1. Stand for personalizing mattresses consisting of at least one layer (2), said stand having a storage location (1) comprising a plurality of layers (2) which are each equipped with a hanger (3), said layers being attached to an upper structure (4) by means of their respective hanger (3) by being suspended side by side in a vertical position in said storage location, said stand further having a test location (8) wherein a bed base (9) is disposed to receive at least one layer (2) previously selected from the stored layers (2), said stand being **characterised in that** the bed base (9) is mounted in the test location (8) between a vertical position for selecting the layers (2) and a horizontal position for testing the mattress consisting of the superimposition of the selected layers (2), said bed base being equipped with at least one slide (27) which, in the vertical position of said bed base, is disposed facing the upper structure (4), the hangers (3) being arranged to allow displacing the selected layers (2) in vertical suspension from said upper structure to said slide then sliding said selected layers along said slide to superimpose them in vertical suspension on the bed base (9) in the vertical position, said slide being secured to the bed base (9) so as to jointly and reversibly drive the superimposed layers (2) and said bed base between its vertical selection and horizontal test positions.

2. Stand according to claim 1, **characterised in that** the slide (27) extends from a head (9a) or a foot (9b) edge of the bed base (9), said slide extending vertically - respectively horizontally - when said bed base is in the horizontal - respectively vertical position.

3. Stand according to one of claims 1 or 2, **characterised in that** the upper structure (4) comprises at least one rail (6) on which the hangers (3) are suspended allowing the displacement in vertical suspension of the layers (2) in the storage location (1) by sliding along said rail.

4. Stand according to claim 3, **characterised in that** a rail (6) of the upper structure (4) extends parallel to a slide (27) of the bed base (9) in the vertical position for selecting the layers (2).

5. Stand according to claim 4, **characterised in that** a rail (6) and a slide (27) are spaced laterally and offset vertically when they are facing each other in the vertical position of the bed base (9).

6. Stand according to one of claims 4 or 5, **characterised in that** the upper structure (4) comprises several rails (6) and/or the bed base (9) is equipped with several slides (27), said rails and/or said slides extending in a respective horizontal plane when they are facing each other in the vertical position of the bed base (9).

7. Stand according to any one of claims 4 to 6, **characterised in that** the hangers (3) are arranged to allow the displacement in vertical suspension of the selected layers (2) from a rail (6) to a slide (27) in a direction (D) perpendicular to that of said rail and said slide.

8. Stand according to any one of claims 1 to 7, **characterised in that** the hangers (3) are arranged, during the displacement in vertical suspension of the selected layers (2) from the upper structure (4) to the slide (27), to have an intermediate position wherein they are jointly suspended with said upper structure and with said slide.

9. Stand according to any one of claims 1 to 8, **characterised in that** the hangers (3) each comprise an upper branch (3a) and a lower branch (3b), one of the branches (3a) being reversibly engaged on the upper structure (4) when the mattress layer (2) is stored in the storage location (1), the other branch (3b) being reversibly engaged on the slide (27) of the bed base (9) during the displacement in vertical suspension of said layer to said slide, the first branch (3a) being reversibly disengaged from said upper structure during said displacement.

10. Stand according to claim 9, **characterised in that** an upper edge (2a) of the layer (2) is secured under the lower branch (3b).

11. Stand according to any one of claims 1 to 10, **characterised in that** it has a device (16) for reversible displacement of the bed base (9) between its vertical selection and horizontal test positions.

12. Stand according to claim 11, **characterised in that** the device (16) comprises means (18) for lifting in a vertical position a head (9a) or foot (9b) edge of the bed base (9), and means (26) for rolling on the ground of the opposite edge (9a, 9b).

13. Stand according to claim 12, **characterised in that** the test location (8) comprises a vertical slide (20), the edge (9a, 9b) of the bed base (9) being equipped with a member (21) which is engaged in said slide to guide said edge during its reversible lifting.
